# EUROPÄISCHE PATENTSCHRIFT

(11) **EP 3 427 350 B1**
(45) Veröffentlichungstag und Bekanntmachung des Hinweises auf die Patenterteilung: **24.02.2021**
(21) Anmeldenummer: 17714660.2
(22) Anmeldetag: 21.03.2017
(51) Int. Cl.: H01R 29/00, H01R 13/645, H01R 24/70, H01R 107/00

(54) **STECKVORRICHTUNG, INSBESONDERE FÜR KÜHLCONTAINER**
A CONNECTOR SYSTEM, PARTICULARLY FOR COOLING CONTAINERS
UN SYSTÈME DE CONNECTEURS, PARTICULIÈREMENT POUR CONTENEURS FRIGORIFIQUES

(30) Priorität: 13.04.2016 DE 102016106829
(43) Veröffentlichungstag der Anmeldung: 16.01.2019
(73) Patentinhaber: AMAD - Mennekes Holding GmbH & Co. KG, 57399 Kirchhundem (DE)
(72) Erfinder: CHRISTEN, Oliver, 57399 Kirchhundem (DE)
(74) Vertreter: Beckmann, Jürgen
(86) Internationale Anmeldenummer: PCT/EP2017/056661
(87) Internationale Veröffentlichungsnummer: WO 2017/178198

(56) Entgegenhaltungen:
- CN-A- 105 140 684
- DE-A1-102004 033 636
- DE-U1- 8 907 886
- US-A1- 2009 130 892
- US-A1- 2012 021 615

## Beschreibung

Die Erfindung betrifft eine mehrpolige Steckvorrichtung, insbesondere in Form eines Steckers, mit mehreren Kontaktelementen, von denen zwei auf einer Wendeeinrichtung angeordnet sind.

Aus Gründen der Kompatibilität und der Betriebssicherheit ist der Aufbau von mehrpoligen elektrischen Kraftsteckvorrichtungen in Normen wie beispielsweise der DIN EN 60309-1 und DIN EN 60309-2 festgelegt. Durch das Zusammenwirken einer Unverwechselbarkeitsnase mit einer Unverwechselbarkeitsnut wird dabei sichergestellt, dass ein Stecker und eine Steckdose/Kupplung nur in einer vorgegebenen relativen Drehstellung in Bezug auf die Steckachse zusammengefügt werden können. Weiterhin ist in der Norm die Position der Kontaktelemente (Kontaktstifte oder Kontaktbuchsen) relativ zu der Unverwechselbarkeitsnut/nase für verschiedene elektrische Betriebsparameterbereiche festgelegt.

Die CN105140684 offenbart eine Steckvorrichtung für Kühlcontainer, bei welcher alle vier Kontaktstifte relativ zum Gehäuse gedreht werden können. DE 10 2004 033 636 A1 offenbart eine Steckvorrichtung mit zwei oder mehr Kontaktelementen, welche in zwei verschiedenen Positionen am Steckvorrichtungsgehäuse angebracht werden können. US 2012/021615 A1 offenbart ein elektrisches Bauteil mit einem Steckeransatz, welcher in verschiedene Positionen relativ zum Bauteil gedreht werden kann.

Aus der EP 841 726 A2 ist eine mehrpolige Steckvorrichtung bekannt, bei welcher zwei mit einem Außenleiter verbundene Kontaktstifte auf einem drehbaren Rotor angeordnet sind. Dadurch wird es einem Benutzer ermöglicht, die Positionen der beiden Kontaktstifte bei ansonsten gleich bleibendem Steckbild aller Kontaktstifte der Steckvorrichtung zu vertauschen. Mit dieser als "Phasenwender" bekannten Einrichtung kann somit die relative Abfolge der elektrischen Phasen an den Kontaktstiften der Steckvorrichtung geändert werden, um beispielsweise die Drehrichtung einer angeschlossenen Drehstrommaschine zu ändern.

Vor diesem Hintergrund war es Aufgabe der vorliegenden Erfindung, Mittel zur sicheren, komfortablen und flexiblen Benutzung von Steckvorrichtungen mit standardisierten Anordnungen der Kontakteelemente bereitzustellen.

Diese Aufgabe wird durch eine Steckvorrichtung nach Anspruch 1 gelöst. Bevorzugte Ausgestaltungen sind in den Unteransprüchen enthalten.

Die Erfindung betrifft demnach mehrpolige Steckvorrichtungen, wobei eine Steckvorrichtung typischerweise als "Stecker" mit Kontaktstiften oder als "Dose" beziehungsweise "Kupplung" mit Kontaktbuchsen vorliegt. Die Vorrichtung enthält die folgenden Komponenten:
a) Mindestens zwei Kontakteelemente, also elektrisch leitende Bauteile, die im zusammengesteckten Zustand mit komplementären Kontakteelementen einer komplementären Steckvorrichtung in Berührung kommen und somit die Übertragung von Strom ermöglichen.
b) Eine Wendeeinrichtung, auf der ein erstes Kontakteelement und ein zweites Kontakteelement der o.g. mindestens zwei Kontakteelemente angeordnet sind, sodass ihre Positionen vom Benutzer bei Bedarf vertauscht werden können.

Gemäß der Erfindung ist eine derartige mehrpolige Steckvorrichtung dadurch gekennzeichnet, dass das erste Kontakteelement und das zweite Kontakteelement hinsichtlich ihrer Steck-Kompatibilität verschieden sind. Das heißt, dass das erste und das zweite Kontakteelement nicht beide mit dem selben komplementären Kontakteelement zusammengesteckt werden können. Das erste und das zweite Kontakteelement können beispielsweise verschiedene (Innen- oder Außen-) Durchmesser haben. Insbesondere können sie zylindrische Kontaktstifte unterschiedlichen Durchmessers (und/oder unterschiedlicher Querschnittsform) sein.

Optional ist die mehrpolige Steckvorrichtung weiterhin dadurch gekennzeichnet, dass das erste Kontakteelement an einen Außenleiter und das zweite Kontakteelement an einen Schutzleiter oder an einen Neutralleiter angeschlossen ist. Definitionsgemäß soll dabei ein "Außenleiter" (auch "Phase" genannt) im Betriebszustand eine der Phasen eines elektrischen Drehstromes führen. Ein "Neutralleiter" ist mit dem gemeinsamen Knoten der Außenleiter verbunden, und der "Schutzleiter" (oder Erdleiter) ist mit Erde bzw. Masse verbunden.

Demgemäß können das an einen Außenleiter angeschlossene erste Kontakteelement und das an einen Schutzleiter angeschlossene zweite Kontakteelement hinsichtlich ihrer Steck-Kompatibilität verschieden sein.

Bei bekannten Steckvorrichtungen mit einer Wendeeinrichtung werden zwei identisch geformte Kontaktstifte, welche an verschiedene Außenleiter (Phasen) angeschlossen sind, miteinander vertauscht. Im Gegensatz hierzu wird bei den erfindungsgemäßen Steckvorrichtungen eine Positionsvertauschung von zwei Kontakteelementen ermöglicht, die elektrisch grundsätzlich unterschiedlichen Funktionen zugeordnet sind. Damit kann die Steckvorrichtung je nach Positionierung der Wendeeinrichtung zusammen mit komplementären Steckvorrichtungen verwendet werden, die im Rahmen eines Standards bzw. einer Norm typischerweise unterschiedlichen Kategorien (Betriebsparametern) zugeordnet sind.

Die konkrete technische Ausgestaltung der Wendeeinrichtung kann auf unterschiedliche Weisen erfolgen. Insbesondere können das erste und das zweite Kontakteelement auf einem gemeinsamen (isolierenden) Rotor angeordnet sein, welcher drehbar am restlichen Steckvorrichtungseinsatz, in welchem die übrigen Kontakteelemente befestigt sind, gelagert ist. Vorteilhafterweise sind dabei die Stellungen des Rotors, in denen die Kontakteelemente ihre (normgerechten) Positionen gerade vertauscht haben, stabilisiert und/oder verriegelt. Dies kann beispielsweise durch eine Rasteinrichtung erfolgen. Die Drehung der Wendeeinrichtung und gegebenenfalls das Lösen einer Verriegelungseinrichtung ist für den Benutzer typischerweise ohne größere Schwierigkeiten möglich, beispielsweise mit einem herkömmlichen Schraubendreher. Die Wendeeinrichtung ist vorzugsweise nur dann zugänglich, wenn die Steckvorrichtung nicht mit einer anderen Steckvorrichtung zusammengesteckt ist, um eine Betätigung im Strom führenden Zustand auszuschließen. Eine beispielhafte konkrete Realisierung einer Wendeeinrichtung kann der EP 841 726 A2 entnommen werden, deren Inhalt vollumfänglich in die vorliegende Anmeldung aufgenommen wird.

Wie bereits erläutert können die Kontakteelemente beispielsweise als Kontaktbuchsen oder als Kontaktstifte ausgebildet sein (wobei theoretisch eine Steckvorrichtung eine Mischung aus Kontaktstiften und Kontaktbuchsen enthalten kann). Vorzugsweise sind alle Kontakteelemente als Kontaktstifte ausgebildet, sodass es sich bei der Steckvorrichtung definitionsgemäß um einen Stecker handelt.

Des Weiteren besitzt die Steckvorrichtung vorzugsweise ein Unverwechselbarkeitsmerkmal, welches das Zusammenstecken der Steckvorrichtung mit einer komplementären Steckvorrichtung nur in einer vorgegebenen relativen Drehstellung (in Bezug auf die Steckachse, in deren Richtung die Steckvorrichtungen zusammengesteckt werden) erlaubt. Das Unverwechselbarkeitsmerkmal kann insbesondere als Unverwechselbarkeitsnase und/oder Unverwechselbarkeitsnut ausgebildet sein. Die Eindeutigkeit des Zusammensteckens betrifft dabei die Steckvorrichtungen insgesamt, also insbesondere in Bezug auf ihr Gehäuse. Die Vertauschbarkeit der Positionen von zwei Kontakteelementen relativ zu einem Steckvorrichtungsgehäuse, die gerade Gegenstand der vorliegenden Erfindung ist, ist hiervon unabhängig.

Die Steckvorrichtung kann hinsichtlich der geometrischen Positionen und/oder Formen ihrer Kontakteelemente insbesondere nach der Norm DIN EN 60309 - 2 ausgebildet sein. Optional können daneben auch weitere Merkmale der Steckvorrichtung diese Norm erfüllen.

Die Position von Kontakteelementen wird im Rahmen der Norm DIN EN 60309 - 2 über fiktive Uhrzeigerstellungen bezeichnet (bezogen auf die Aufsicht auf eine Steckdose und bei vorgegebener Lage eines Unverwechselbarkeitsmerkmals wie z.B. einer Unverwechselbarkeitsnut/nase). Diesbezüglich können das erste Kontakteelement und das zweite Kontakteelement insbesondere an den Positionen 3h (Uhr) beziehungsweise 6h oder umgekehrt angeordnet sein (bei Lage des Unverwechselbarkeitsmerkmals auf 6h).

Zusätzlich oder alternativ kann die Steckvorrichtung so ausgebildet sein, dass die durch Vertauschung des ersten und zweiten Kontakteelementes entstehenden Konfigurationen einen gefahrlosen Betrieb der Steckvorrichtung (bzw. des darüber angeschlossenen Verbrauchers) in Verbindung mit Steckvorrichtungen nach der Norm DIN EN 60309 erlauben. Insbesondere sollte unabhängig von der Position der Wendeeinrichtung kein Zusammenstecken mit einer Steckvorrichtung nach DIN EN 60309 möglich sein, welches zu einer Überspannung führt, für die die Steckvorrichtung und/oder der Verbraucher nicht ausgelegt sind.

Die Steckvorrichtung kann insbesondere vierpolig sein, wobei die Pole beziehungsweise Kontakteelemente an den Ecken eines Quadrates angeordnet sind. Vorzugsweise sind dabei drei Kontaktelement mit den Außenleitern (Phasen) eines Dreiphasen-Wechselstroms belegt und ein viertes Kontaktelement mit Erde (Schutzleiter).

Besonders bevorzugt ist es, wenn die Steckvorrichtung ein vierpoliger Stecker ist mit einer Anordnung und Form der Kontaktestifte entsprechend der Norm DIN EN 60309 - 2, wobei die Kontaktestifte der 3h und 6h Position (bezogen auf eine korrespondierende Steckdose!) auf der Wendeeinrichtung angeordnet sind, sodass ihre Position vertauscht werden kann, und wobei diese vertauschbaren Kontaktestifte an einen Außenleiter bzw. an den Schutzleiter angeschlossen sind. Nach Norm DIN EN 60309 - 2 kann die Steckvorrichtung dann je nach Stellung der Wendeeinrichtung folgende Konfigurationen annehmen:
- Schutzleiter in 3h Position: Betrieb bei 380 V, 50 Hz bzw. 440 Volt, 60 Hz.
- Schutzleiter in 6h Position: Betrieb bei 380-415 V, 50 oder 60 Hz.

Die Betriebsparameter der beiden Konfigurationen sind elektrisch hinreichend ähnlich, sodass ein entsprechend ausgelegter, am Stecker angeschlossener Verbraucher in beiden Konfigurationen gefahrlos betrieben werden kann.

Mit der erfindungsgemäßen Steckvorrichtung kann insbesondere ein Gerät (Verbraucher) fest verbunden sein, insbesondere ein Kühlaggregat. Eine "feste" Verbindung bedeutet dabei, dass diese Verbindung nicht in einfacher Weise und/oder ohne Werkzeug von einem Benutzer verändert oder gelöst werden kann. Insbesondere kann das Trennen der Steckvorrichtung vom Gerät den Eingriff eines Fachmanns und/oder das Lösen von Schrauben oder Klemmverbindungen erfordern und/oder nicht zerstörungsfrei möglich sein. Auf diese Weise wird sichergestellt, dass die erfindungsgemäße variable Steckvorrichtung nur zusammen mit einem dafür ausgelegten Gerät verwendet wird.

Bei dem Gerät kann es sich insbesondere um ein Kühlaggregat handeln. Vorzugsweise ist ein solches Kühlaggregat mit einem vierpoligen Stecker der oben erwähnten Art versehen, bei dem der Schutzleiter-Kontaktstift wahlweise in 3h Position oder in 6h Position gebracht werden kann. Ein gefahrloser Betrieb des Kühlaggregates ist dann in beiden Positionen der Wendeeinrichtung möglich.

Gemäß einem weiteren Aspekt betrifft die Erfindung als eigenständiges Element ein Kühlaggregat, insbesondere in Verbindung mit einem mobilen Kühlcontainer, welches dadurch gekennzeichnet ist, dass es mit einem Stecker gemäß einer der oben beschriebenen Ausführungsformen ausgestattet ist.

Im Folgenden wird die Erfindung mit Hilfe der Figuren anhand eines Ausführungsbeispiels näher erläutert. Dabei zeigt:
- Figur 1: einen Ausschnitt einer Tabelle von Zuordnungen zwischen Schutzleiter-Positionen und elektrischen Betriebsparametern gemäß Norm DIN EN 60309 - 2;
- Figur 2: eine perspektivische Aufsicht auf einen erfindungsgemäßen Stecker mit dem Schutzleiter-Kontakteelement in 3h Stellung;
- Figur 3: den Stecker mit dem Schutzleiter-Kontakteelement in 6h Stellung.

Figur 1 gibt eine vereinfachte tabellarische Übersicht über einen Teil des Regelungsgehaltes von Norm DIN EN 60309 - 2 wieder. Die Tabelle enthält die in der Norm festgelegten Zuordnungen zwischen den "Uhrzeit"-Positionen der Schutzleiter-Kontaktbuchse und den zugeordneten Betriebsparametern von Steckdosen, wobei sich die Unverwechselbarkeitsnut definitionsgemäß immer an der 6h Position befindet. Die Uhrzeit-Positionen der komplementären Stecker, welche hier vorrangig von Interesse sind, liegen hierzu spiegelbildlich. In der Tabelle nicht wiedergegeben sind die Definitionen von Kennfarben, welche der einfachen Unterscheidung von Spannungsbereichen dienen (z.B. Rot für 380V-480V, Schwarz für 500V-1000V etc.).

Die Festlegungen für vierpolige Steckvorrichtungen (drei Phasenleiter "p" und ein Schutzleiter) finden sich in den untersten zehn Zeilen der Tabelle. Zwei hiervon sind für das vorliegende Beispiel einer Anwendung bei Kühlcontainern von besonderem Interesse und daher neben der Tabelle bildlich veranschaulicht:
- Variante "A": Schutzleiter bei 6h: Betrieb bei 380-415 Volt, 50 oder 60 Hz;
- Variante "B": Schutzleiter bei 3h: Betrieb bei 380 V, 50 Hz bzw. 440 Volt, 60 Hz.

Herkömmliche Kühlcontainer haben einen standardisierten, 4-poligen 32A-Steckeranschluss, der unveränderbar auf 3h eingestellt ist (Variante "B" in Figur 1). Für diese Uhrzeitstellung sind Steckdosen von 16 bis 32A zulässig, welche entweder an 380V mit 50Hz oder an 440V mit 60Hz angeschlossen sind.

Da Kühlcontainer eine immer größere Verbreitung weltweit finden, kommt es häufig vor, dass der Endkunde nur eine Standard-Steckdose 32A / 4polig / 6h installiert hat (Variante "A" in Figur 1). Diese Steckdose ist (bei gleicher Kennfarbe: Rot) an 380-415V angeschlossen. Die Kühlcontainer könnten dort problemlos angeschlossen werden, wenn die Uhrzeitstellung des Steckers dazu passen würde. Da Kühlcontainer verderbliche Waren enthalten, muss eine schnelle Lösung her, die in der Praxis oft darin besteht, die Unverwechselbarkeitsnase des Steckers einfach abzuschneiden. Damit ist die mechanische Uhrzeitcodierung außer Kraft gesetzt und der Stecker kann in die vorhandene Standard-Steckdose eingeführt werden. Durch die fehlende Unverwechselbarkeitsnase ist seine Betriebserlaubnis aber erloschen, und der Containerstecker muss ersetzt werden. Außerdem besteht akute Gefahr, weil der fehlerhafte Stecker nun in alle Steckdosen passender Größe- und Polzahl eingesteckt werden kann, die beispielsweise in der Uhrzeitstellung "5h" Spannungen von 600 bis 690V aufweisen, wofür in der Regel die Luft-und Kriechstecken eines 3h-Steckers nicht ausgelegt sind.

Eine einfache Lösung der geschilderten Problematik gelingt mit einer Steckvorrichtung, bei welcher die Position des Schutzleiter-Kontaktelementes mit der eines Außenleiter-Kontaktelementes vertauscht werden kann.

In diesem Zusammenhang sei zunächst an sogenannte Phasenwender-Stecker nach DIN EN 60309 - 2 erinnert, welche durch mechanische Verdrehung die Stellung zweier benachbarter Phasenstifte miteinander vertauschen, wodurch sich die Drehrichtung des Drehfeldes ändert. Da der Rotor bzw. die Wendeeinrichtung, welche den Stiftwechsel bewerkstelligt, von außen betätigt werden kann, ist kein Umverdrahten des Steckers notwendig. Die Wendeeinrichtung verfügt zudem über mechanische Endstellungen; aber selbst ohne diese könnte ein Stecker nicht in eine Steckdose eingesteckt werden, wenn die Stifte nicht passend zu den Kontaktbuchsen positioniert sind.

Ein erfindungsgemäßer Stecker zur Lösung der oben geschilderten Kühlcontainer-Problematik wird nun so gebaut, dass durch einen "Uhrzeitwechsel" - also die Lagevertauschung des Schutzleiter-Kontaktstiftes ("PE-Stift") mit einem Außenleiter-Kontaktstift ("PH-Stift") - ein modifizierter Stecker entsteht, dessen Steckgesicht ausschließlich in eine Steckdose gesteckt werden kann, deren Spannung und Frequenz sich nicht wesentlich von der Steckdose mit der ursprünglichen Uhrzeitstellung unterscheidet. Ein derartige "elektrische Ähnlichkeit" gibt es zwischen der 3h und 6h-Uhrzeitstellung der Varianten "A" und "B" von Figur 1, die zudem noch dieselbe Kennfarbe aufweisen.

In Figur 2 ist in einer perspektivischen Ansicht ein Stecker 100 gemäß dem vorstehend erläuterten Konzept dargestellt. Der Stecker 100 umfasst ein Gehäuse 101 mit einem Kragen 102, welcher vier Kontaktstifte K1, K2, K3 und PE umgibt. Ein erster dieser Kontaktstifte, K1, ist zusammen mit einem zweiten Kontaktstift, PE, auf einer Wendeeinrichtung 110 ("Rotor") angeordnet. Der erste Kontaktstift K1 und die Stifte K2, K3 sind intern jeweils an einen Außenleiter (nicht dargestellt) angeschlossen, der im Durchmesser etwas dickere Kontaktstift PE an einen Schutzleiter (nicht dargestellt).

In Figur 2 befindet sich der Schutzleiter-Kontaktstift PE in der 3h Position. Dagegen zeigt Figur 3 den Stecker 100 nach einer Drehung der Wendeeinrichtung 110, so dass der Schutzleiter-Kontaktstift PE seine Position mit dem ersten Kontaktstift K1 getauscht hat und sich nunmehr in der 6h Position befindet. Zu beachten ist in diesem Zusammenhang, dass die Uhrzeitstellungen "uhrzeitrichtig" für die Stecköffnungen der Steckdosen definiert sind; beim Blick auf die Stifte eines Steckers sind die Uhrzeitstellungen deshalb seitenverkehrt.

Vorteilhafterweise ändert sich die Drehrichtung des elektrischen Felds durch den Positionswechsel der Kontaktstifte K1 und PE nicht, so dass die Laufrichtung angeschlossener Motoren erhalten bleibt.

Um Strom und Spannung zu führen, muss ein Stecker in eine Steckdose gesteckt sein. Anderseits darf ein Kontaktstift-Tausch im Stecker nur im spannungslosen Zustand erfolgen. Ein solcher Tausch ist daher konstruktionsgemäß nur im nicht gesteckten Zustand möglich, weil dazu mit Hilfe eines Schraubendrehers der "innenliegende" Rotor 110 betätigt (um 180° gedreht) werden muss. Dazu wird die Schrauberklinge im Schlitz 111 der beweglichen Nase des Rotors 110 abgesetzt. Durch Druck auf die Nase verbiegt sich diese elastisch nach innen, wodurch sie den Rotor mechanisch entriegelt, der daraufhin um 180° in die vorgegebene Richtung verdreht werden kann. Durch Wegnahme des Schraubendreherdrucks federt die Nase zurück und verriegelt die Stellung des Rotors wieder mechanisch in der anderen Endstellung. Die richtige Stellung des Rotors muss nicht gesucht werden, sondern findet sich durch mechanische Endanschläge automatisch und intuitiv. Einzelheiten zu dem beschriebenen Mechanismus der Betätigung durch einen verdreh- und verriegelbaren Rotor können beispielsweise der EP 841 726 A2 entnommen werden.

Die beschriebene Ausgestaltung des Steckers 100 ermöglicht einem technischen Laien den sicheren Anschluss eines typischen Containersteckers (mit der "speziellen" 3h-Uhrzeitstellung) an eine weit verbreitete Standardsteckdose (in 6h-Uhrzeitstellung), ohne dass dabei durch eine irreversible Beschädigung des Steckers beliebige - für Leib und Leben gefährliche - Steckkombinationen hergestellt werden können.

Unabhängig von dem oben detaillierter dargestellten Beispiel kann die Vertauschung unterschiedlicher Kontaktelemente auch in anderen Anwendungen einsetzbar sein. Allgemein betrifft die Erfindung eine mehrpolige Steckvorrichtung, in welcher mittels einer Wendeeinrichtung die Positionen eines ersten Kontakteelementes und eines zweiten Kontakteelementes vertauschbar sind. Das erste und das zweite Kontakteelement können dabei hinsichtlich ihrer Steck-Kompatibilität verschieden sein, beispielsweise indem sie als Kontaktstifte unterschiedlichen Durchmessers realisiert sind. Zusätzlich oder alternativ kann das erste Kontakteelement an einen Außenleiter und das zweite Kontakteelement an einen Schutzleiter angeschlossen sein.

## Patentansprüche

1. Mehrpolige Steckvorrichtung (100), enthaltend:
- ein erstes Kontakteelement (K1), ein zweites Kontakteelement (PE), und ein oder mehrere andere Kontakteelemente (K2, K3);
- eine Wendeeinrichtung (110), auf der das erste Kontakteelement (K1) und das zweite Kontakteelement (PE) angeordnet sind, sodass ihre Positionen relativ zu dem Steckvorrichtungsgehäuse bei Bedarf vertauscht werden können, wobei die Wendeeinrichtung (110) als ein isolierender Rotor ausgebildet ist, der drehbar am restlichen Steckvorrichtungseinsatz, in welchem die ein oder mehreren anderen Kontakteelemente (K2, K3) befestigt sind, gelagert ist;
wobei das erste Kontakteelement (K1) und das zweite Kontakteelement (PE) hinsichtlich ihrer Steck-Kompatibilität verschieden sind und ausgebildet sind, so dass sie nicht beide mit dem selben komplementären Kontakteelement zusammengesteckt werden können.

2. Mehrpolige Steckvorrichtung (100) nach Anspruch 1, wobei das erste Kontakteelement (K1) an einen Außenleiter und das zweite Kontakteelement (PE) an einen Schutzleiter oder einen Neutraleiter (N) angeschlossen ist.

3. Mehrpolige Steckvorrichtung (100) nach mindestens einem der vorhergehenden Ansprüche,
**dadurch gekennzeichnet, dass** die Kontakteelemente als Kontaktstifte (PE, K1, K2, K3) ausgebildet sind.

4. Mehrpolige Steckvorrichtung (100) nach mindestens einem der vorhergehenden Ansprüche,
**dadurch gekennzeichnet, dass** das erste Kontakteelement (K1) und das zweite Kontakteelement (PE) verschiedene Durchmesser haben.

5. Mehrpolige Steckvorrichtung (100) nach mindestens einem der vorhergehenden Ansprüche,
**dadurch gekennzeichnet, dass** sie ein Unverwechselbarkeitsmerkmal (105) aufweist, welches das Zusammenstecken der Steckvorrichtung (100) mit einer komplementären Steckvorrichtung nur in einer vorgegebenen relativen Drehstellung erlaubt.

6. Mehrpolige Steckvorrichtung (100) nach mindestens einem der vorhergehenden Ansprüche,
**dadurch gekennzeichnet, dass** sie hinsichtlich der Positionen und/oder Formen der Kontakteelemente (K1, K2, K3, PE) nach Norm DIN EN 60309 - 2 ausgebildet ist.

7. Mehrpolige Steckvorrichtung (100) nach Anspruch 6,
**dadurch gekennzeichnet, dass** das erste Kontakteelement (K1) und das zweite Kontakteelement (PE) an den Positionen 3h und 6h oder umgekehrt angeordnet werden können.

8. Mehrpolige Steckvorrichtung (100) nach Anspruch 6 oder 7,
**dadurch gekennzeichnet, dass** die durch Vertauschung des ersten Kontakteelementes (K1) und des zweiten Kontakteelementes (PE) entstehenden Konfigurationen einen normalen Betrieb der Steckvorrichtung (100) in Verbindung mit Steckvorrichtungen nach der Norm DIN EN 60309 - 2 erlauben.

9. Mehrpolige Steckvorrichtung (100) nach mindestens einem der vorhergehenden Ansprüche,
**dadurch gekennzeichnet, dass** sie mit einem Gerät fest verbunden ist, insbesondere mit einem Kühlaggregat.

10. Kühlaggregat, insbesondere in Verbindung mit einem mobilen Kühlcontainer,
**dadurch gekennzeichnet, dass** es einen Stecker (100) nach mindestens einem der Ansprüche 1 bis 9 aufweist.

## Claims

1. Multi-pole connector system (100), comprising:
- a first contact element (K1), a second contact element (PE), and one or more other contact elements (K2, K3);
- a turning device (110), on which the first contact element (K1) and the second contact element (PE) are arranged, so that their positions in relation to the connector system housing can, optionally, be exchanged, wherein the turning device (110) is formed as an insulating rotor which is mounted rotatably at the remaining connector system insert, in which the one or more other contact elements (K2, K3) are fixed;
wherein the first contact element (K1) and the second contact element (PE) are different in terms of their plug compatibility and are formed in such a way that they cannot both be plugged together with the same complementary contact element.

2. Multi-pole connector system (100) according to claim 1, wherein the first contact element (K1) is connected to an line conductor and the second contact element (PE) to a protective conductor or a neutral conductor (N).

3. Multi-pole connector system (100) according to at least one of the preceding claims,
**characterized in that** the contact elements are embodied as contact pins (PE, K1, K2, K3).

4. Multi-pole connector system (100) according to at least one of the preceding claims,
**characterized in that** the first contact element (K1) and the second contact element (PE) have different diameters.

5. Multi-pole connector system (100) according to at least one of the preceding claims,
**characterized in that** it includes a distinctive feature (105), which permits the mating of the connector system (100) with a complementary connector system only in a predefined relative rotational position.

6. Multi-pole connector system (100) according to at least one of the preceding claims,
**characterized in that** it is configured with respect to the positions and/or shapes of the contact elements (K1, K2, K3, PE) according to standard DIN EN 60309 2.

7. Multi-pole connector system (100) according to claim 6,
**characterized in that** the first contact element (K1) and the second contact element (PE) can be arranged at the positions 3h and 6h or vice versa.

8. Multi-pole connector system (100) according to claim 6 or 7,
**characterized in that** the configurations resulting through exchange of the first contact element (K1) and the second contact element (PE) enable a safe operation of the connector system (100) in connection with connector systems according to the standard DIN EN 60309 - 2.

9. Multi-pole connector system (100) according to at least one of the preceding claims,
**characterized in that** it is fixedly connected to a device, in particular to a cooling unit.

10. Cooling unit, in particular in combination with a mobile refrigerated container,
**characterized in that** it comprises a plug (100) according to at least one of the claims 1 to 9.

## Revendications

1. Système de connecteurs multipolaire (100), contenant:
- un premier élément de contact (K1), un deuxième élément de contact (PE) et un ou plusieurs autres éléments de contact (K2, K3);
- un dispositif de rotation (110) sur lequel le premier élément de contact (K1) et le deuxième élément de contact (PE) sont disposés de telle sorte que leurs positions par rapport au boîtier du système de connecteurs peuvent être échangées si nécessaire,
selon lequel le dispositif de rotation (110) est formé en forme d'un rotor isolant qui est monté tournant à l'insert restant du système de connecteur, dans lequel sont fixés l'un ou les plusieurs autres éléments de contact (K2, K3);
selon lequel le premier élément de contact (K1) et le deuxième élément de contact (PE) sont différents concernant leur compatibilité de connexion et sont formés de telle sorte qu'ils ne peuvent pas être connectés avec le même élément de contact complémentaire.

2. Système de connecteurs multipolaire (100) selon la revendication 1, selon lequel le premier élément de contact (K1) est branché à un conducteur de ligne et le deuxième élément de contact (PE) est branché à un conducteur de protection ou à un conducteur de neutre (N).

3. Système de connecteurs multipolaire (100) selon au moins l'une quelconque des revendications précédentes,
**caractérisé en ce que** les éléments de contact sont formés comme broches (PE, K1, K2, K3).

4. Système de connecteurs multipolaire (100) selon au moins l'une quelconque des revendications précédentes,
**caractérisé en ce que** le premier élément de contact (K1) et le deuxième élément de contact (PE) ont des diamètres différents.

5. Système de connecteurs multipolaire (100) selon au moins l'une quelconque des revendications précédentes,
**caractérisé en ce qu'**il a une caractère unique (105) qui permet d'emboîter le système de connecteurs (100) avec un système de connecteurs complémentaire uniquement dans une position de rotation relative prédéterminée.

6. Système de connecteurs multipolaire (100) selon au moins l'une quelconque des revendications précédentes,
**caractérisé en ce qu'**il est formé conformément à la norme DIN EN 60309-2 en ce qui concerne la position et/ou les formes des éléments de contact (K1, K2, K3, PE).

7. Système de connecteurs multipolaire (100) selon la revendication 6,
**caractérisé en ce que** le premier élément de contact (K1) et la deuxième élément de contact (PE) peuvent être disposés aux positions 3h et 6h ou inversement.

8. Système de connecteurs multipolaire (100) selon la revendication 6 ou 7,
**caractérisé en ce que** les configurations résultant de l'échange du premier élément de contact (K1) et du deuxième élément de contact (PE) permettent un fonctionnement normal du système de connecteurs (100) en connexion avec des systèmes de connecteurs selon la norme DIN EN 60309 - 2.

9. Système de connecteurs multipolaire (100) selon au moins l'une quelconque des revendications précédentes,
**caractérisé en ce qu'**il est raccordé en permanence à un appareil, en particulier à une unité de réfrigération.

10. Unité de réfrigération, en particulier en connexion avec un conteneur frigorifique mobile,
**caractérisé en ce qu'**elle a un connecteur (100) selon au moins une des revendications 1 à 9.
